# EUROPÄISCHE PATENTSCHRIFT

(11) **EP 2 137 415 B1**
(45) Veröffentlichungstag und Bekanntmachung des Hinweises auf die Patenterteilung: **20.09.2017**
(21) Anmeldenummer: 08748917.5
(22) Anmeldetag: 15.04.2008
(51) Int. Cl.: F15B 13/08

(54) **MODULARES STEUERGERÄT, INSBESONDERE ELEKTRO-FLUIDISCHER ART**
MODULAR CONTROL DEVICE, ESPECIALLY OF AN ELECTRO-FLUIDIC TYPE
APPAREIL DE COMMANDE MODULAIRE, EN PARTICULIER DU TYPE ÉLECTROFLUIDIQUE

(43) Veröffentlichungstag der Anmeldung: 30.12.2009
(73) Patentinhaber: FESTO AG & Co. KG, 73734 Esslingen (DE)
(72) Erfinder: KÜHBAUCH, Heiko, 73257 Köngen (DE); WENSKE, Eduard, 71636 Ludwigsburg (DE)
(74) Vertreter: Patentanwälte Magenbauer & Kollegen Partnerschaft mbB
(86) Internationale Anmeldenummer: PCT/EP2008/002981
(87) Internationale Veröffentlichungsnummer: WO 2009/127223

(56) Entgegenhaltungen:
- WO-A-2007/118487
- DE-A1- 3 615 824
- FR-A- 2 655 232
- FR-A- 2 665 044
- US-A- 5 419 715

## Beschreibung

Die Erfindung betrifft ein modulares Steuergerät, insbesondere elektro-fluidischer Art, mit einer mindestens ein Tragmodul aufweisenden Tragmodulanordnung und einer lösbar an einer Tragfläche der Tragmodulanordnung fixierten, mindestens ein Steuermodul aufweisenden Steuermodulanordnung, sowie ferner mit einer mindestens ein Informationsträgermodul aufweisenden modularen Informationsträgeranordnung, die an der Tragmodulanordnung befestigt ist und die die Steuermodulanordnung an deren Vorderseite und an der der Tragfläche abgewandten Oberseite zumindest partiell übergreift, wobei das mindestens eine Informationsträgermodul einen im Bereich der Vorderseite der Steuermodulanordnung an der Tragmodulanordnung befestigten Befestigungsabschnitt und einen im Bereich des freien Endes seines einen, ersten L-Schenkels über Scharniermittel verschwenkbar an dem Befestigungsabschnitt angeordneten L-förmigen Informationsträgerabschnitt aufweist, derart, dass der Informationsträgerabschnitt wahlweise in einer an die Steuermodulanordnung herangeschwenkten Arbeitsstellung oder in einer von der Steuermodulanordnung weggeschwenkten Freigabestellung positionierbar ist, wobei er in der Arbeitsstellung mit seinem ersten L-Schenkel an der Vorderseite der Steuermodulanordnung vorbei nach oben und mit dem sich daran anschließenden zweiten L-Schenkel zumindest ein Stückweit über die Oberseite der Steuermodulanordnung hinweg in Richtung zu deren Rückseite ragt und wobei er in der Freigabestellung von der Oberseite und der Vorderseite der Steuermodulanordnung nach vorne hin weggeschwenkt ist.

Bei einem aus der WO 2007/118487 A1 bekannten Steuergerät dieser Art sitzt eine sich aus mehreren aneinandergereihten Steuermodulen bestehende Steuermodulanordnung auf einer sich aus mehreren aneinandergereihten Tragmodulen zusammensetzenden Tragmodulanordnung. Durch die Tragmodulanordnung hindurch werden die hier als Ventilmodule ausgebildeten Steuermodule mit Druckmedium versorgt. An der Tragmodulanordnung ist eine modular aufgebaute Informationsträgeranordnung befestigt, die die Steuermodulanordnung unter anderem an der Vorderseite und der der Tragmodulanordnung entgegengesetzten Oberseite flankiert und die spezifisch auf die Steuermodule abgestimmte Informationen trägt, beispielsweise Angaben über die Zuordnung zu anzusteuernden Verbrauchern oder auch Angaben über den Modultyp und/oder über seine Funktionsweise. Die Informationsträgeranordnung enthält mehrere die Tragfläche der Tragmodulanordnung überspannende U-förmige Tragelemente, an denen verschwenkbare Informationsträger angeordnet sind, die die Steuermodule überspannen, wobei sie jeweils an zwei benachbarten Tragelementen lösbar fixiert sind. Soll ein Steuermodul ausgetauscht werden, können die Informationsträger weggeschwenkt werden, ohne vollständig entfernt werden zu müssen. Dadurch werden Zuordnungsprobleme vermieden. Andererseits kann der Austausch der Steuermodule durch die Tragelemente behindert werden. Deren Art der Befestigung ist im Übrigen in manchen Fällen unpraktisch, weil sie sowohl an der Vorderseite als auch an der Rückseite der Tragmodulanordnung befestigt werden müssen.

Es ist die Aufgabe der vorliegenden Erfindung, ein modulares Steuergerät der eingangs genannten Art zu schaffen, das über ein einfach aufgebautes und dennoch leicht handhabbares Informationssystem für das oder die vorhandene(n) Steuermodul(e) verfügt.

Zur Lösung dieser Aufgabe ist vorgesehen, dass der zweite L-Schenkel an seinem dem ersten L-Schenkel entgegengesetzten Endbereich frei endet, so dass die Steuermodulanordnung von dem die Arbeitsstellung einnehmenden Informationsträgerabschnitt an seiner Rückseite nicht übergriffen wird.

Der L-förmig gestaltete Informationsträgerabschnitt bietet mit seinen beiden L-Schenkeln die Möglichkeit zur Anbringung oder Unterbringung von für den Betrieb des Steuergerätes relevanten Informationen, insbesondere von Informationen über Typ und Einsatzzweck der installierten Steuermodule. Für die Präsentation der erforderlichen Informationen können bei Bedarf beide L-Schenkel genutzt werden, was eine übersichtliche Bereitstellung der Informationen gewährleistet. Soll ein Steuermodul ausgetauscht oder zu anderen Zwecken von der Tragmodulanordnung entfernt werden, lässt sich der Informationsträgerabschnitt nach vorne hin in eine Freigabestellung verschwenken, die sowohl die Oberseite als auch die Vorderseite der Steuermodulanordnung zugänglich macht. Ein auszutauschendes Steuermodul kann folglich sehr bequem von oben her an seiner freigelegten Vorderseite und an der von Hause aus unabgedeckten Rückseite ergriffen werden. Indem der Informationsträgerabschnitt sich nicht auch über die Rückseite der Steuermodulanordnung erstreckt, wird das Verschwenken zwischen der Freigabestellung und der Arbeitsstellung begünstigt, wobei die Möglichkeit besteht, die Länge des zweiten L-Schenkels derart zu begrenzen, dass er rückseitig nicht über die Steuermodulanordnung hinausragt. Dies ermöglicht kompakte Querabmessungen des Steuergerätes.

Vorteilhafte Weiterbildungen der Erfindung gehen aus den Unteransprüchen hervor.

Die erfindungsgemäßen Maßnahmen erweisen sich besonders vorteilhaft in Verbindung mit einem elektro-fluidischen Steuergerät, bei dem ein, mehrere oder sämtliche Steuermodule als elektrisch betätigbare Ventilmodule ausgebildet sind. Hier ist in der Regel jedem Ventilmodul ein spezieller Aufgabenbereich zugeordnet, in der Regel ein anzusteuernder Verbraucher, wobei das dem jeweiligen Ventilmodul zugeordnete Informationsträgermodul genutzt werden kann, um die Ventilmodule individuell zu bezeichnen, beispielsweise hinsichtlich ihres Typs oder hinsichtlich des zugeordneten Verbrauchers.

Vorzugsweise setzt sich die Steuermodulanordnung aus einer Mehrzahl von individuellen Steuermodulen zusammen, die in einer Aufreihungsrichtung nebeneinanderliegend in voneinander unabhängiger Weise lösbar an der Tragfläche der Tragmodulanordnung befestigt sind. Die Vorderseiten der Steuermodule sind hierbei rechtwinkelig zu der Aufreihungsrichtung orientiert. Hier besteht die prinzipielle Möglichkeit, ein oder mehrere Informationsträgermodule in ihrer Breite so auszugestalten, dass sie sich in der Arbeitsstellung gleichzeitig über mehrere unmittelbar nebeneinander angeordnete Steuermodule erstrecken. Besonders vorteilhaft wird allerdings eine Bauform angesehen, bei der mindestens einem und vorzugsweise sämtlichen vorhandenen Steuermodulen jeweils ein eigenes Informationsträgermodul individuell zugeordnet ist, das sich in der Arbeitsstellung ausschließlich über dieses betreffende Steuermodul hinweg erstreckt. Der Austausch eines Steuermoduls erfordert hier die Handhabung von lediglich einem Informationsträgermodul.

Eine mit mehreren Steuermodulen bestückte Tragmodulanordnung kann prinzipiell aus nur einem Tragmodul bestehen, dessen Länge ausreichend ist, um die vorhandene Mehrzahl von Steuermodulen aufzunehmen. Zweckmäßig ist allerdings auch hier ein modularer Aufbau dahingehend, dass mehrere individuelle Tragmodule aneinandergereiht und miteinander verbunden sind, wobei jedes Tragmodul in seinen Abmessungen so gewählt ist, dass es entweder nur ein Steuermodul oder gleichzeitig mehrere Steuermodule aufnehmen kann.

Wenn einem Steuermodul ein Informationsträgermodul individuell zugeordnet ist, verfügt sein Informationsträgerabschnitt über zweckmäßigerweise die gleiche Breite wie das zugeordnete Steuermodul. Auf diese Weise können unmittelbar nebeneinanderliegende Informationsträgerabschnitte in der Arbeitsstellung auch eine schützende Abdeckfunktion hinsichtlich der Steuermodulanordnung übernehmen.

Soweit die Informationsträgeranordnung mehrere Informationsträgermodule enthält, können deren Informationsträgerabschnitte zweckmäßigerweise unabhängig voneinander um die von den Scharniermitteln definierte Schwenkachse relativ zu der Tragmodulanordnung und zu der Steuermodulanordnung verschwenkt werden.

Der L-förmige Informationsträgerabschnitt setzt sich zweckmäßigerweise aus zumindest im Wesentlichen plattenförmig flach gestalteten L-Schenkeln zusammen, so dass er zum einen eine üppige Breite zur Bestückung mit erforderlichen Informationen bietet, zum anderen aber eine nur geringe Dicke aufweist, so dass er die Abmessungen des Steuergerätes nur unwesentlich vergrößert.

An dem Informationsträgerabschnitt befindet sich zweckmäßigerweise mindestens ein Bestückungsbereich, an dem in lösbarer Weise ein beispielsweise schildförmiges Informationsträgerelement angebracht werden kann. Das Informationsträgerelement kann beispielsweise durch eine Rastverbindung in einer austauschbaren Weise angeclipst werden. Es besteht ferner die Möglichkeit, im Innern des Informationsträgerabschnittes mindestens eine Tasche auszubilden, in die ein Informationsträgerelement einlegbar ist, dessen Information dann durch einen transparenten Wandabschnitt des Informationsträgerabschnittes hindurch von außen her leicht abgelesen werden kann.

Mit der Anbringung der Informationsträgeranordnung kann gleichzeitig ein Beschädigungsschutz für die Steuermodule verbunden werden, wenn der zweite L-Schenkel mit einer dahingehenden Länge ausgebildet wird, dass er sich in der Arbeitsstellung zumindest annähernd bis hin zur Rückseite der Steuermodulanordnung erstreckt. Auf diese Weise kann die gesamte Oberseite der Steuermodule abgedeckt werden.

Diese Abdeckfunktion ist insbesondere auch dann nutzbar, wenn eine versehentliche Betätigung von an einem Steuermodul vorhandenen Einrichtungen verhindert werden soll. So verfügen als Ventilmodule ausgebildete Steuermodule häufig im Bereich ihrer Rückseite über eine eine optionale manuelle Betätigung ermöglichende Handhilfsbetätigungseinrichtung, deren Betätigungsmittel durch den zweiten L-Schenkel so abgeschirmt werden können, dass sie bei in Arbeitsstellung verschwenktem Informationsträgerabschnitt für eine Aktivierung nicht zugänglich sind.

Es ist des Weiteren vorteilhaft, wenn das mindestens eine Informationsträgermodul mit Rastverbindungsmitteln ausgestattet ist, die eine lösbare Verrastung des Informationsträgerabschnittes in seiner Arbeitsstellung ermöglichen. Auf diese Weise bleibt das Informationsträgermodul auch dann sicher in der Arbeitsstellung, wenn das Steuergerät in einer Ausrichtung installiert wird, bei der seine Oberseite beispielsweise seitwärts oder nach unten orientiert ist.

Die Verrastung kann zwischen dem Informationsträgerabschnitt und dem mindestens einen zugeordneten Steuermodul bewirkt werden. Ist das Steuermodul als Ventilmodul ausgebildet und verfügt über eine Handhilfsbetätigungseinrichtung, kann die Verrastung insbesondere mit einem Bestandteil dieser Handhilfsbetätigungseinrichtung bewirkt werden. Erstreckt sich der zweite L-Schenkel hierbei über die Handhilfsbetätigungseinrichtung hinweg und soll selbige gleichwohl für eine Betätigung zugänglich bleiben, kann der zweite L-Schenkel mindestens eine Durchbrechung aufweisen, die den Durchgriff eines Betätigungswerkzeuges ermöglicht.

Zusätzlich oder alternativ können Rastverbindungsmittel auch derart vorhanden sein, dass eine Rastverbindung zwischen dem ersten L-Schenkel und dem Befestigungsabschnitt stattfindet. Dies gewährleistet eine Fixierung in der Arbeitsstellung auch in solchen Fällen, in denen eine Verrastung mit einem Steuermodul nicht möglich ist oder an der betreffenden Stelle momentan überhaupt kein Steuermodul vorhanden ist.

Der Befestigungsabschnitt ist insbesondere lösbar an der Tragmodulanordnung fixiert. Dies lässt sich beispielsweise durch eine Rastverbindung realisieren.

Es ist vorteilhaft, wenn das Informationsträgermodul unter Zwischenschaltung eines bezüglich ihm und der Tragmodulanordnung separaten Sockelteils an der Tragmodulanordnung fixiert ist. Dies bietet insbesondere auch die Möglichkeit, das Sockelteil bei demontiertem Informationsträgermodul unmittelbar selbst als Informationsträger zu nutzen und daran direkt ein Informationsträgerelement, beispielsweise ein Beschriftungsschild, zu befestigen. Ohne weiteres kann ein Sockelteil in Verbindung mit einer mehrere Steuermodule enthaltenden Steuermodulanordnung über derartige Abmessungen verfügen, dass sich an ihm gleichzeitig die Befestigungsabschnitte mehrerer Informationsträgermodule fixieren lassen.

Die Scharniermittel sind zweckmäßigerweise in Form eines sogenannten Filmscharniers ausgebildet, wobei sie mindestens einen leicht biegbaren, flexiblen Materialsteg enthalten, der den ersten L-Schenkel mit dem Befestigungsabschnitt verbindet, wobei er mit beiden Komponenten einstückig verbunden ist. Ein solches Informationsträgermodul lässt sich sehr kostengünstig durch Spritzgießen herstellen.

Hinsichtlich der Position der Scharniermittel ist es von Vorteil, wenn selbige zumindest im Wesentlichen auf gleicher Höhe mit der Tragfläche der Tragmodulanordnung liegen, so dass sich der verschwenkbare erste L-Schenkel über die gesamte Höhe der Steuermodulanordnung erstreckt. Des Weiteren ist es von Vorteil, wenn die Scharniermittel der Vorderseite der Steuermodulanordnung mit Abstand vorgelagert sind, so dass auch das mit den Scharniermitteln verbundene freie Ende des ersten L-Schenkels in einem gewissen Abstand zur Vorderseite der Steuermodulanordnung zu liegen kommt, wenn der Informationsträgerabschnitt in die Freigabestellung verschwenkt ist.

Nachfolgend wird die Erfindung anhand der beiliegenden Zeichnung näher erläutert. In dieser zeigen:
- Figur 1: in perspektivischer Darstellung eine bevorzugte Ausführungsform eines erfindungsgemäßen modularen Steuergerätes, hier in besonders bevorzugter elektro-fluidischer Bauart, ausgestattet mit mehreren Steuermodulen, denen jeweils individuell ein eigenes Informationsträgermodul zugeordnet ist, die in unterschiedlichen Stellungen gezeigt sind,
- Figur 2: das Steuergerät aus Figur 1 in einem Querschnitt gemäß Schnittlinie II-II im Bereich eines die Arbeitsstellung einnehmenden Informationsträgermoduls,
- Figur 3: den in Figur 2 strichpunktiert umrahmten Ausschnitt III in einer vergrößerten Darstellung,
- Figur 4: einen Schnitt durch die Anordnung gemäß Figur 3 gemäß Schnittlinie IV-IV,
- Figur 5: eine perspektivische Einzeldarstellung einer sich aus einem Tragmodul und einem Steuermodul zusammensetzenden Baugruppe, deren Informationsträgermodul mit in die Freigabestellung verschwenktem Informationsträgerabschnitt gezeigt ist,
- Figur 6: eine Einzeldarstellung des Informationsträgermoduls in einer Seitenansicht bei in die Freigabestellung verschwenktem Informationsträgerabschnitt, wobei noch ein in die Offenstellung verschwenkter Deckel ersichtlich ist, der eine Aufnahmetasche zum Einlegen eines Informationsträgerelementes verschließt,
- Figur 7: einen Schnitt durch die Anordnung aus Figur 5 gemäß Schnittlinie VII-VII und
- Figur 8: den in Figur 7 strichpunktiert umrahmten Ausschnitt VIII in einer vergrößerten Darstellung.

Das in seiner Gesamtheit mit Bezugsziffer 1 bezeichnete modulare Steuergerät ist exemplarisch von elektro-fluidischer Bauart und ermöglicht eine fluidische Steuerung nicht weiter gezeigter Verbraucher auf der Basis elektrischer Steuersignale. Das zur fluidischen Steuerung eingesetzte Arbeitsfluid ist insbesondere Druckluft, kann aber auch ein hydraulisches Medium sein.

Das Steuergerät 1 enthält eine modular aufgebaute Grundeinheit 2, die eine Tragmodulanordnung 3 umfasst, welche sich aus mehreren individuellen Tragmodulen 4 zusammensetzt. Die Tragmodule 4 sind in einer durch einen Doppelpfeil identifizierten Aufreihungsrichtung 5 unmittelbar Seite an Seite aneinander angesetzt, wobei die Aufreihungsrichtung 5 vorliegend mit der Längsachse 6 des Steuergerätes 1 gleichgerichtet ist.

Wie man der Figur 5 entnehmen kann, verfügen die einzelnen Tragmodule 4 zweckmäßigerweise über eine plattenförmige Gestalt und sind so orientiert, dass sich ihre Plattenebenen rechtwinkelig zu der Aufreihungsrichtung 5 erstrecken.

Alle Tragmodule 4 gemeinsam definieren eine nach oben weisende Tragfläche 7, die folglich in einzelne, an den Tragmodulen 4 ausgebildete Tragflächenabschnitte unterteilt ist.

Die Tragmodulanordnung 3 ist in der Aufreihungsrichtung 5 von mehreren Tragmodulkanälen 8 durchsetzt, die alle an jedem Tragflächenabschnitt der Tragfläche 7 ausmünden. Über sie erfolgt eine zentrale Einspeisung und Abfuhr des Arbeitsfluides.

Außerdem verlaufen in jedem Tragmodul 4 quer zu der Aufreihungsrichtung 5 mehrere Verbraucherkanäle 12, die zu einer seitwärts orientierten Außenfläche - hier an der Vorderseite des Steuergerätes 1 - ausmünden, wo sie in Anschlusseinheiten 13 übergehen, an denen zu Verbrauchern führende Fluidleitungen lösbar angeschlossen werden können.

Die Versorgung und Entsorgung der Tragmodulkanäle 8 geschieht exemplarisch über ein Ver- und Entsorgungsmodul 14 der Grundeinheit 2, das an die Tragmodulanordnung 3 angebaut ist.

Auf der Tragfläche 7 ist lösbar eine Steuermodulanordnung 15 befestigt. Sie enthält mehrere in der Aufreihungsrichtung 5 nebeneinander angeordnet individuelle Steuermodule 16, die unabhängig voneinander an der Tragmodulanordnung 3 fixiert sind. Hierzu dienende Befestigungsschrauben sind bei 17 angedeutet.

Beim Ausführungsbeispiel ist jedes Tragmodul 4 mit einem eigenen Steuermodul 16 bestückt. Die in der Aufreihungsrichtung 5 gemessene Breite der Tragmodule 4 und der Steuermodule 16 ist untereinander im Wesentlichen gleich. Es wäre gleichwohl denkbar, ein und dasselbe Tragmodul 4 mit einer derartigen Breite auszubilden, dass daran mindestens zwei Steuermodule 16 befestigt werden können. Dies gilt insbesondere für den Fall, dass die Tragmodulanordnung 3 über nur ein einziges Tragmodul 4 verfügt, das beispielsweise eine plattenförmige Ausdehnung besitzt.

Die Steuermodule 16 haben jeweils eine längliche Gestalt und sind rechtwinkelig zu der Aufreihungsrichtung 5 ausgerichtet, so dass sie sich gegenseitig längsseits flankieren und ihre Längsachsen 18 rechtwinkelig zu der Aufreihungsrichtung 5 und zugleich parallel zu der Tragfläche 7 ausgerichtet sind. Die eine in Achsrichtung der Längsachse 18 weisende Stirnseite der Steuermodule 16 sei im Folgenden als Vorderseite 22 bezeichnet, die entgegengesetzte Stirnseite als Rückseite 23. Darüber hinaus soll die von der Tragfläche 7 abgewandte Längsseite der Steuermodule 16 als Oberseite 24 bezeichnet werden.

Die Steuermodule 16 des Ausführungsbeispiels sind elektrisch betätigbare Ventilmodule. Es handelt sich insbesondere um vorgesteuerte Mehrwegeventile. Sie enthalten ein im vorderen Bereich liegendes Hauptventil 25 mit internem Ventilschieber 26 und eine rückseitig an dem Hauptventil 25 angebrachte, elektrisch betätigbare Vorsteuerventileinrichtung 27 mit einem oder zwei elektrisch betätigbaren, meist als Magnetventile ausgebildeten Vorsteuerventilen.

Alle Steuermodule 16 sind über Steckverbindungsmittel 28 an in der Grundeinheit 2 verlaufende und auch die Tragmodulanordnung 3 durchsetzende elektrische Signalübertragungsmittel 32 angeschlossen, die zu einem ebenfalls als Bestandteil der Grundeinheit 2 ausgebildeten Schnittstellenmodul 33 führen, von dem aus eine elektrische Verbindung mit einer nicht weiter abgebildeten externen elektronischen Steuereinrichtung möglich ist.

Jedes als Ventilmodul ausgebildete Steuermodul 16 verfügt über nur andeutungsweise gezeigte interne Ventilkanäle 34, die zur Unterseite ausmünden und im an der Tragfläche 7 montierten Zustand mit den dort ausmündenden Tragmodulkanälen 8 und Verbraucherkanälen 12 in Verbindung stehen.

Anhand von elektrischen Steuersignalen, die den Vorsteuerventileinrichtungen 27 über die elektrischen Signalübertragungsmittel 32 zugeführt werden, erfolgt eine fluidische Betätigung der Hauptventile 25, um den jeweiligen Ventilschieber 26 so zu positionieren, dass die Verbraucherkanäle 12 in einem bestimmten Muster mit den Tragmodulkanälen 8 verbunden werden. Hierauf basiert die Ansteuerung der angeschlossenen Verbraucher.

Vorzugsweise sind die als Ventilmodule ausgebildeten Steuermodule 16 zusätzlich mit einer Handhilfsbetätigungseinrichtung 35 ausgestattet, die insbesondere Bestandteil der jeweiligen Vorsteuerventileinrichtung 27 ist. Sie ermöglicht bei Bedarf ein manuelles Aktivieren unabhängig von den über die Signalübertragungsmittel 32 zuführbaren elektrischen Steuersignalen.

Beim Ausführungsbeispiel enthält jede Handhilfsbetätigungseinrichtung 35 zwei im Bereich der Vorsteuerventileinrichtung 27 an der Oberseite angeordnete Betätigungselemente 36, die zum Schalten der Ventileinheit tastend betätigt werden können. Sie sind jeweils eingefasst von einem nach oben ragenden ringförmigen Gehäusevorsprung 37.

Es wäre möglich, eines oder mehrere der Steuermodule 16 als rein elektrische oder elektronische Steuermodule auszubilden, die keine Fluidsteuerfunktion erfüllen, beispielsweise als Relaismodule. Wenn sämtliche Steuermodule 16 rein elektrischer oder elektronischer Bauart sind, kann auf die beschriebenen Fluidkanäle und fluidischen Schnittstellen innerhalb des Steuergerätes 1 verzichtet werden.

Um stets einen Überblick über die Funktionen der Steuermodule 16 zu behalten, ist der Steuermodulanordnung 15 eine insgesamt mit Bezugsziffer 38 bezeichnete modulare Informationsträgeranordnung zugeordnet. Diese kann in variabler Weise mit Informationen bestückt werden, die sich auf die vorhandenen Steuermodule 16 beziehen, so beispielsweise mit Informationen über den jeweils angesteuerten Verbraucher oder über den Typ eines jeweiligen Steuermoduls 16.

Die Informationsträgeranordnung 38 verfügt zweckmäßigerweise über mehrere individuelle Informationsträgermodule 42, deren Anzahl derjenigen der vorhandenen Steuermodule 16 entspricht, wobei jedem Steuermodul 16 ein solches Informationsträgermodul 42 individuell zugeordnet ist.

Die Informationsträgermodule 42 sind untereinander insbesondere identisch ausgebildet und enthalten jeweils einen Befestigungsabschnitt 43 und einen daran durch Scharniermittel 44 schwenkbeweglich gelagerten Informationsträgerabschnitt 45. Zweckmäßigerweise ist der Informationsträgerabschnitt 45 durch die Scharniermittel 44 einstückig mit dem Befestigungsabschnitt 43 verbunden, wobei die Scharniermittel nach Art eines sogenannten Filmscharniers ausgeführt sind und mindestens einen elastisch biegbaren, flexiblen dünnen Materialsteg umfassen, der für die gewünschte Schwenkbeweglichkeit verantwortlich ist. Das Scharniermittel 44 definiert eine Schwenkachse 46, die parallel zu der Aufreihungsrichtung 5 verläuft.

Über seinen Befestigungsabschnitt 43 ist jedes Informationsträgermodul 42 im Bereich der Vorderseite 22 der Steuermodule 16 an der Tragmodulanordnung 3 befestigt. Insbesondere ist jedes Informationsträgermodul 42 an der Vorderseite desjenigen Tragmoduls 4 befestigt, das mit demjenigen Steuermodul 16 bestückt ist, bezüglich dem das Informationsträgermodul 42 die spezifischen Informationen trägt. Man hat es also zweckmäßigerweise mit einzelnen Baugruppen zu tun, die sich jeweils aus einem Tragmodul 4, einem daran befestigten Steuermodul 16 und einem ebenfalls an dem Tragmodul 4 befestigten Informationsträgermodul 42 zusammensetzen. Dies ist aus Figur 5 gut ersichtlich.

Prinzipiell kann der Befestigungsabschnitt 43 direkt am zugeordneten Tragmodul 4 fixiert sein. Abweichend hiervon sieht das Ausführungsbeispiel lediglich eine mittelbare Befestigung vor, indem jeder Befestigungsabschnitt 43 an einem eigenständigen Sockelteil 47 befestigt ist, das seinerseits an der rechtwinkelig zur Aufreihungsrichtung 5 orientierten Vorderseite 48 des betreffenden Tragmoduls 4 angebracht ist.

Aus Figur 4 ist gut ersichtlich, dass die gegenseitige Fixierung von Befestigungsabschnitt 43 und Sockelteil 47 zweckmäßigerweise durch erste Rastverbindungsmittel 52 erfolgt. Exemplarisch verfügt das Sockelteil 47 über eine vertikale Durchbrechung mit nach innen ragenden Vorsprüngen, in die der Befestigungsabschnitt 43 von oben her eingerastet wird, zu welchem Zweck er über geeignete Rasthaken verfügt.

Um einen Austausch der Informationsträgermodule 42 zu ermöglichen, sind die ersten Rastverbindungsmittel 52 zweckmäßigerweise von lösbarer Art.

Der Informationsträgerabschnitt 45 ist L-förmig ausgebildet. Er verfügt über zwei rechtwinkelig zueinander angeordnete L-Schenkel, von denen der erste L-Schenkel 53 im Bereich seines freien Endes an den Scharniermitteln 44 angeordnet ist, so dass sich die gesamte, in sich starre L-förmige Struktur des Informationsträgerabschnittes 45 um die Schwenkachse 46 herum gemäß Pfeilen 55 verschwenken lässt.

Die Scharniermittel 44 liegen zumindest im Wesentlichen in der gleichen Ebene wie die Tragfläche 7, mit anderen Worten also im Wesentlichen auf gleicher Höhe mit der Tragfläche 7, bezogen auf die zu der Aufreihungsrichtung 5 und zu der Längsachse 18 rechtwinkeligen Hochachse 56. Ausgehend hiervon hat der erste L-Schenkel 53 eine etwa der Höhe des zugeordneten Steuermoduls 16 entsprechende Länge. Die Länge des zweiten L-Schenkels 54 entspricht zweckmäßigerweise zumindest im Wesentlichen der in Achsrichtung der Längsachse 18 gemessenen Länge des Steuermoduls 16. Durch das Verschwenken gemäß Pfeilen 55 können die Informationsträgerabschnitte 45 unabhängig voneinander jeweils zwischen einer aus Figur 2 ersichtlichen Arbeitsstellung und einer aus Figuren 5 und 7 ersichtlichen Freigabestellung verschwenkt werden. In der Figur 1 nehmen die den beiden im Vordergrund liegenden Steuermodulen 16 zugeordneten Informationsträgerabschnitte 45 die Arbeitsstellung ein, während der Informationsträgerabschnitt 45 des am weitesten hinten liegenden Steuermoduls 16 die Freigabestellung einnimmt. Dazwischen ist ein Informationsträgerabschnitt 45 beim Einnehmen einer Zwischenstellung während des Verschwenkens zwischen der Arbeitsstellung und der Freigabestellung gezeigt.

In der Arbeitsstellung ist der Informationsträgerabschnitt 45 vorne und oben an das zugeordnete Steuermodul 16 herangeschwenkt. Sein erster L-Schenkel 53 ragt hier ausgehend von den Scharniermitteln 44 unmittelbar vor der Vorderseite 22 des Steuermoduls 16 nach oben, während der sich daran anschließende zweite L-Schenkel 54 ausgehend von der Vorderseite 22 in Richtung zur Rückseite 23 über das Steuermodul 16 hinweggreift. Das Steuermodul 16 ist also an seiner Vorderseite vom ersten L-Schenkel 53 und an seiner Oberseite 24 von dem zweiten L-Schenkel 54 flankiert.

Bei Einnahme der Arbeitsstellung können Informationen, die ein Informationsträgerabschnitt 45 trägt, eindeutig dem unter ihm liegenden Steuermodul 16 zugeordnet werden.

Bei Bedarf kann der gesamte Informationsträgerabschnitt 45 zur Präsentation von Informationen genutzt werden. Beim Ausführungsbeispiel ist er sowohl am ersten L-Schenkel 53 als auch am zweiten L-Schenkel 54 mit je mindestens einem Bestükkungsbereich 57 ausgestattet, an dem er lösbar mit einem insbesondere schildförmigen Informationsträgerelement 58 bestückt ist. Es liegt insbesondere eine lösbare Rastbefestigung der Informationsträgerelemente 58 vor.

Unter anderem in diesem Zusammenhang ist es von Vorteil, wenn die beiden L-Schenkel 53, 54 jeweils einen zu der Schwenkachse 46 parallelen, plattenförmigen Wandabschnitt 62 aufweisen, an dem mindestens ein Bestückungsbereich 57 vorgesehen ist. Beide L-Schenkel 53, 54 können einen U-förmigen Querschnitt aufweisen, mit zum Steuermodul 16 weisender U-Öffnung, wobei der plattenförmige Wandabschnitt 62 den Quersteg des U bildet.

Die U-Schenkel sind insbesondere sehr kurz ausgeführt, so dass der Informationsträgerabschnitt 45 einen flachen Querschnitt besitzt und nur gering aufträgt und die Außenabmessungen des Steuergerätes 1 nicht übermäßig vergrößert werden.

Bedingt durch die längliche Gestalt des Steuermoduls 16 ist der erste L-Schenkel 53 kürzer als der zweite L-Schenkel 54. Allerdings kann der zweite L-Schenkel 54 auch kürzer als beim Ausführungsbeispiel ausfallen, so dass er sich über lediglich eine Teillänge des Steuermoduls 16 hinweg erstreckt.

In vorteilhafter Weise kann der erste L-Schenkel 53 auch zum Abdecken der Betätigungselemente 36 der Handhilfsbetätigungseinrichtung 35 dienen. Bei entsprechender Länge greift er, wie aus Figur 2 ersichtlich, über die Betätigungselemente 36 hinweg und deckt diese nach oben hin in einer Weise ab, dass sie für eine Betätigung nicht zugänglich sind.

An der Unterseite des zweiten L-Schenkels 54 können zweite Rastverbindungsmittel 63 angeordnet sein, die in der Arbeitsstellung eine lösbare Verrastung mit dem Steuermodul 16 hervorrufen. Exemplarisch sind diese zweiten Rastverbindungsmittel 63 so platziert, dass sie mit den Gehäusevorsprüngen 37 der Handhilfsbetätigungseinrichtung 35 in Rasteingriff gelangen können, wie dies in Figur 2 illustriert ist. Durch diese Verrastung ist der Informationsträgerabschnitt 45 in der Arbeitsstellung zuverlässig festgehalten.

Sollte eine Betätigung der Betätigungselemente 36 auch in der verrasteten Arbeitsstellung gewünscht sein, kann der zweite L-Schenkel 54 gegenüberliegend den Betätigungselementen 36 mit je einer strichpunktiert angedeuteten Durchbrechung 64 versehen sein, die den Durchgriff eines Betätigungswerkzeuges gestattet.

Der Informationsträgerabschnitt 45 verfügt zweckmäßigerweise über zumindest annähernd die gleiche Breite wie das zugeordnete Steuermodul 16. Auf diese Weise übernimmt er zugleich eine Schutzfunktion, indem er das Steuermodul vor äußeren mechanischen Einwirkungen abschirmt.

In der Freigabestellung nimmt der Informationsträgerabschnitt 45 eine von der Oberseite 24 und von der Vorderseite 22 des zugeordneten Steuermoduls 16 nach vorne hin weggeschwenkte Position ein. Auf diese Weise liegt das zuvor noch abgedeckte Steuermodul 16 nicht nur an seiner Rückseite 23 frei, sondern auch an seiner Oberseite 24 und an seiner Vorderseite 22. Es kann somit nach dem Lösen der Befestigungsschrauben 27 bequem von oben her vorne und hinten mit einer Hand umgriffen und von der Tragmodulanordnung 3 abgenommen werden.

Indem der Informationsträgerabschnitt 45 L-förmig ausgebildet ist, wird das Steuermodul 16 von dem die Arbeitsstellung einnehmenden Informationsträgerabschnitt 45 an seiner Rückseite 23 nicht übergriffen. Somit kann die Schwenkbewegung 55 völlig kollisionsfrei stattfinden, auch wenn der zweite L-Schenkel 54 oberhalb des Steuermoduls 16 noch vor Erreichen der Rückseite 23 endet.

Im Innern des Informationsträgerabschnittes 45, beispielsweise im ersten L-Schenkel 54, kann eine durch einen Deckel 66 lösbar verschlossene Aufnahmetasche 65 ausgebildet sein, die sich zur Aufnahme eines Informationsträgerelementes eignet. Die Figur 6 zeigt die Aufnahmetasche 65 im geöffneten Zustand bei weggeschwenktem Deckel 66. Durch ein Sichtfenster hindurch können die in der Aufnahmetasche 65 untergebrachten Informationen gleichwohl sehr gut von außen eingesehen werden. Das Sichtfenster kann beispielsweise durch eine transparente Ausbildung der Wandung des Informationsträgerabschnittes 45 generiert werden.

In der Arbeitsstellung betrachtet, liegen die Scharniermittel 44 zweckmäßigerweise im Bereich der dem Steuermodul 16 abgewandten Außenseite des Informationsträgermoduls 42, so dass sie dem Steuermodul 16 mit Abstand vorgelagert sind. Dies führt zu dem aus Figur 8 ersichtlichen vorteilhaften Effekt, dass das sich an die Scharniermittel 44 anschließende freie Ende 67 schon dann einen relativ großen Abstand "a" zur Vorderseite 22 des Steuermoduls 16 einnimmt, wenn der Informationsträgerabschnitt 45 um lediglich 90° in eine Freigabestellung verschwenkt wurde, bei der sein zweiter L-Schenkel 54 nach oben ragt. Man erzielt somit eine griffgünstige Zugänglichkeit für die Vorderseite 22 bei bereits einem geringen Schwenkwinkel von etwa 90°, was von Vorteil ist, weil die äußeren Umstände oftmals ein weiteres Verschwenken nicht zulassen und ein weiteres Verschwenken zudem zu Lasten der Lebensdauer der Scharniermittel 44 gehen könnte.

Zur Positionssicherung des Informationsträgerabschnittes 45 in der Arbeitsstellung sind beim Ausführungsbeispiel zusätzlich noch dritte Rastverbindungsmittel 68 vorhanden, die auch dann wirksam sind, wenn auf Grund besonderer Umstände unterhalb des in Arbeitsstellung befindlichen Informationsträgerabschnittes 45 kein Steuermodul 16 sitzt, das zur Fixierung genutzt werden kann. Die dritten Rastverbindungsmittel 68 befinden sich teils am freien Ende 67 des ersten L-Schenkels und teils an dem benachbarten Befestigungsabschnitt 43. Sie bestehen beim Ausführungsbeispiel aus mindestens einem elastisch verformbaren Hakenelement 68a und einem am Befestigungsabschnitt 43 angeordneten Haltevorsprung 68b, wobei Letzterer von dem Hakenelement 68a unter vorübergehender federelastischer Auslenkung hintergriffen wird, wenn der Informationsträgerabschnitt 45 in die Arbeitsstellung einschwenkt.

Das Hakenelement 68a befindet sich insbesondere an der dem Steuermodul 16 zugewandten Innenseite des ersten L-Schenkels 53 und steht nach unten über diesen vor, so dass er von oben her in den Befestigungsabschnitt 43 einschnappt, wenn die Arbeitsstellung erreicht wird.

Zum Lösen der Rastverbindung kann man beispielsweise von unten her in den Befestigungsabschnitt 43 eingreifen, um eine Entriegelungskraft auf das Hakenelement 68a auszuüben. Anderweitige Zugriffsmöglichkeiten können ebenfalls geschaffen werden. Dies gilt im Übrigen auch für die ersten Rastverbindungsmittel 52.

Vor allem die zweiten und dritten Rastverbindungsmittel 63, 68 können insbesondere auch so ausgebildet sein, dass zum Entrasten kein direktes Einwirken erforderlich ist, sondern es ausreichend ist, wenn auf den Informationsträgerabschnitt 45 eine ausreichend hohe Betätigungskraft zum Verschwenken in die Freigabestellung aufgebracht wird.

Übrigens kann das Sockelteil 47 dann, wenn kein Informationsträgermodul 42 gewünscht ist, alternativ auch mit einem anders gestalteten Informationsträgerelement 58 bestückt werden. Letzteres kann beispielsweise ein einfaches beschriftetes Plättchen sein, das sich an den ersten Rastverbindungsmitteln 52 des Sockelteils 47 fixieren lässt.

Während beim Ausführungsbeispiel jedem Informationsträgermodul 42 ein eigenes Sockelteil 47 zugeordnet ist, besteht prinzipiell auch die Möglichkeit, auf mindestens ein Sockelteil 47 zurückzugreifen, dessen Länge der mehrfachen Breite eines Steuermoduls 16 entspricht, so dass daran gleichzeitig mehrere Informationsträgerabschnitte 45 in der Aufreihungsrichtung 5 nebeneinander fixiert werden können.

Die Sockelteile 47 sind zweckmäßigerweise durch Verrastung an der Tragmodulanordnung 3 befestigt.

Während beim Ausführungsbeispiel die Breite der einzelnen Informationsträgerabschnitte 45 an die Breite des jeweils zugeordneten Steuermoduls 16 angepasst ist, besteht prinzipiell auch die Möglichkeit, mindestens einen Informationsträgerabschnitt 45 mit einer größeren Breite zu versehen, so dass er sich in der Arbeitsstellung gleichzeitig über mehrere nebeneinander angeordnete Steuermodule 16 hinweg erstreckt. Er kann dann gleichwohl mit Informationen bestückt werden, die zweifelsfrei dem jeweils darunter liegenden Steuermodul 16 zuordenbar sind. Die Bauform des Ausführungsbeispiels garantiert allerdings eine bestmögliche Variationsmöglichkeit und gestattet eine beliebige Erweiterung des Steuergerätes 1 mit Tragmodulen 4 und Steuermodulen 16, wobei jeweils der gleiche Typ von Informationsträgermodul 42 verwendet werden kann.

## Patentansprüche

1. Modulares Steuergerät, insbesondere elektro-fluidischer Art, mit einer mindestens ein Tragmodul (4) aufweisenden Tragmodulanordnung (3) und einer lösbar an einer Tragfläche (7) der Tragmodulanordnung (3) fixierten, mindestens ein Steuermodul (16) aufweisenden Steuermodulanordnung (15), sowie ferner mit einer mindestens ein Informationsträgermodul (42) aufweisenden modularen Informationsträgeranordnung (38), die an der Tragmodulanordnung (3) befestigt ist und die die Steuermodulanordnung (15) an deren Vorderseite (22) und an der der Tragfläche (7) abgewandten Oberseite (24) zumindest partiell übergreift, wobei das mindestens eine Informationsträgermodul (42) einen im Bereich der Vorderseite (22) der Steuermodulanordnung (15) an der Tragmodulanordnung (3) befestigten Befestigungsabschnitt (43) und einen im Bereich des freien Endes (67) seines einen, ersten L-Schenkels (53) über Scharniermittel (44) verschwenkbar an dem Befestigungsabschnitt (43) angeordneten L-förmigen Informationsträgerabschnitt (45) aufweist, derart, dass der Informationsträgerabschnitt (45) wahlweise in einer an die Steuermodulanordnung (15) herangeschwenkten Arbeitsstellung oder in einer von der Steuermodulanordnung (15) weggeschwenkten Freigabestellung positionierbar ist, wobei er in der Arbeitsstellung mit seinem ersten L-Schenkel (53) an der Vorderseite (22) der Steuermodulanordnung (15) vorbei nach oben und mit dem sich daran anschließenden zweiten L-Schenkel (54) zumindest ein Stückweit über die Oberseite (24) der Steuermodulanordnung (15) hinweg in Richtung zu deren Rückseite (23) ragt und wobei er in der Freigabestellung von der Oberseite (24) und der Vorderseite (22) der Steuermodulanordnung (15) nach vorne hin weggeschwenkt ist, **dadurch gekennzeichnet, dass** der zweite L-Schenkel (54) an seinem dem ersten L-Schenkel (53) entgegengesetzten Endbereich frei endet, so dass die Steuermodulanordnung (15) von dem die Arbeitsstellung einnehmenden Informationsträgerabschnitt (45) an seiner Rückseite nicht übergriffen wird.

2. Steuergerät nach Anspruch 1, **dadurch gekennzeichnet, dass** es als elektro-fluidisches Steuergerät (1) ausgebildet ist, wobei mindestens ein Steuermodul (16) als elektrisch betätigbares Ventilmodul ausgebildet ist, das mit in der Tragmodulanordnung (3) verlaufenden Fluidkanälen kommuniziert.

3. Steuergerät nach Anspruch 1 oder 2, **dadurch gekennzeichnet, dass** in der Tragmodulanordnung (3) elektrische Signalübertragungsmittel (32) des Steuergerätes (1) angeordnet sind, die mit dem mindestens einen Steuermodul (16) in elektrischer Verbindung stehen.

4. Steuergerät nach einem der Ansprüche 1 bis 3, **dadurch gekennzeichnet, dass** die Steuermodulanordnung (15) eine Mehrzahl von in einer Aufreihungsrichtung (5) nebeneinanderliegend lösbar an der Tragfläche (7) fixierten Steuermodulen (16) aufweist, wobei die Vorderseite (22) der Steuermodulanordnung (15) in eine rechtwinkelig zu der Aufreihungsrichtung (5) orientierte Richtung weist und wobei die Tragmodulanordnung (3) zweckmäßigerweise eine Mehrzahl von in der Aufreihungsrichtung (5) unmittelbar aneinandergesetzten Tragmodulen (4) aufweist, die jeweils zur Bestückung mit mindestens einem Steuermodul (16) ausgebildet sind.

5. Steuergerät nach einem der Ansprüche 1 bis 4, **dadurch gekennzeichnet, dass** mindestens einem Steuermodul (16) ein eigenes Informationsträgermodul (42) individuell zugeordnet ist, das sich in der Arbeitsstellung ausschließlich über dieses Steuermodul (16) hinweg erstreckt, wobei der Informationsträgerabschnitt (45) zweckmäßigerweise zumindest annähernd die gleiche Breite wie das zugeordnete Steuermodul (16) aufweist.

6. Steuergerät nach einem der Ansprüche 1 bis 5, **dadurch gekennzeichnet, dass** die Informationsträgeranordnung (38) mehrere jeweils mindestens einem Steuermodul (16) individuell zugeordnete Informationsträgermodule (42) enthält, deren Informationsträgerabschnitte (45) unabhängig voneinander zwischen der Arbeitsstellung und der Freigabestellung verschwenkbar sind.

7. Steuergerät nach einem der Ansprüche 1 bis 6, **dadurch gekennzeichnet, dass** die L-Schenkel (53, 54) des Informationsträgerabschnittes (45) jeweils einen zu der von den Scharniermitteln (44) definierten Schwenkachse (46) parallelen plattenförmigen Wandabschnitt (62) aufweisen, wobei beide L-Schenkel (53, 54) zweckmäßigerweise einen U-förmigen Querschnitt mit dem Steuermodul (16) zugewandter U-Öffnung aufweisen.

8. Steuergerät nach einem der Ansprüche 1 bis 7, **dadurch gekennzeichnet, dass** an dem Informationsträgerabschnitt (45) mindestens ein Bestückungsbereich (57) zur lösbaren Bestückung mit einem beispielsweise schildförmigen Informationsträgerelement (58) ausgebildet ist.

9. Steuergerät nach einem der Ansprüche 1 bis 8, **dadurch gekennzeichnet, dass** der zweite L-Schenkel (54) eine derartige Länge aufweist, dass er sich in der Arbeitsstellung zumindest annähernd bis hin zur Rückseite der Steuermodulanordnung (15) erstreckt, wobei er zweckmäßigerweise nicht über die Rückseite (23) der Steuermodulanordnung (15) hinausragt.

10. Steuergerät nach einem der Ansprüche 1 bis 9, **dadurch gekennzeichnet, dass** an dem mindestens einen Informationsträgermodul (42) Rastverbindungsmittel (63, 68) zur lösbaren Verrastung des die Arbeitsstellung einnehmenden Informationsträgerabschnittes (45) vorhanden sind, wobei die Rastverbindungsmittel (63) zweckmäßigerweise an dem zweiten L-Schenkel (54) angeordnet und zur Verrastung mit dem mindestens einen Steuermodul (16) ausgebildet sind, insbesondere zur Verrastung mit einer Komponente einer als Bestandteil des Steuermoduls (16) ausgebildeten Handhilfsbetätigungseinrichtung (35).

11. Steuergerät nach Anspruch 10, **dadurch gekennzeichnet, dass** die Rastverbindungsmittel (68) teils an dem ersten L-Schenkel (53) und teils an dem Befestigungsabschnitt (43) angeordnet sind und zur gegenseitigen Fixierung dieser beiden Bestandteile in Rasteingriff miteinander gelangen, wenn der Informationsträgerabschnitt (45) in die Arbeitsstellung verschwenkt wird.

12. Steuergerät nach einem der Ansprüche 1 bis 11, **dadurch gekennzeichnet, dass** mindestens ein Steuermodul (16) mit einer eine optionale manuelle Betätigung ermöglichenden Handhilfsbetätigungseinrichtung (35) ausgestattet ist, über die sich der zweite L-Schenkel (54) des die Arbeitsstellung einnehmenden Informationsträgerabschnittes (45) hinweg erstreckt, wobei der Informationsträgerabschnitt (45) in Abhängigkeit von seiner Ausgestaltung die Betätigungsmittel der Handhilfsbetätigungseinrichtung (35) entweder unzugänglich abgedeckt oder mittels mindestens einer ihn durchsetzenden Durchbrechung (64) zugänglich hält.

13. Steuergerät nach einem der Ansprüche 1 bis 12, **dadurch gekennzeichnet, dass** der Befestigungsabschnitt (43) unter Zwischenschaltung eines separaten Sockelteils (47) des Steuergerätes (1) an der Tragmodulanordnung (3) fixiert ist, wobei der Befestigungsabschnitt (43) und das Sockelteil (47) zweckmäßigerweise durch Rastverbindungsmittel (52) aneinander fixiert sind.

14. Steuergerät nach einem der Ansprüche 1 bis 13, **dadurch gekennzeichnet, dass** der erste L-Schenkel (53) und der Befestigungsabschnitt (43) über mindestens einen die Scharniermittel (44) bildenden flexiblen Materialsteg einstückig miteinander verbunden sind.

15. Steuergerät nach einem der Ansprüche 1 bis 14, **dadurch gekennzeichnet, dass** die Scharniermittel (44) zumindest im Wesentlichen auf gleicher Höhe mit der Tragfläche (7) und/oder mit Abstand vor der Vorderseite (22) der Steuermodulanordnung (15) angeordnet sind.

## Claims

1. A modular control device, in particular of an electro-fluidic type, with a support module arrangement (3) having at least one support module (4) and a control module arrangement (15), which is releasably fixed on a support surface (7) of the support module arrangement (3) and has at least one control module (15), and furthermore with a modular information-carrying arrangement (38), which has at least one information-carrying module (42) and is fastened to the support module arrangement (3) and which extends, at least partially, past the front (22) and the top (7) which faces away from the support surface (7) of the control module arrangement (15), wherein the at least one information-carrying module (42) has a fastening section (43) fastened on the support module arrangement (3) in the area of the front (22) of the control module arrangement (15), and an L-shaped information-carrying section (45), pivotably arranged on the fastening section (43) in the area of the free end (67) of its one, first L-shaped leg (53) by hinge means (44), in such a way that the information-carrying section (45) can be selectively positioned into a work position, in which it is pivoted against the control module arrangement (15), or into a release position, in which it is pivoted away from the control module arrangement (15), wherein in the working position it extends upward with its first L-shaped leg (53) past the front (22) of the control module arrangement (15), and with the second L-shaped leg (54) connected therewith it extends at least for some distance past the top (22) of the control module arrangement (15) in the direction toward the back (23) thereof, and wherein in the release position it is pivoted to the fore away from the top (24) and the front (22) of the control module arrangement (15), **characterized in, that** the second L-shaped leg (54) terminates freely on its end portion which is opposite to the first L-shaped leg (53) in such a way that the control module arrangement (15) is not covered at its back by the information-carrying section (45) when the information-carrying section takes up its working position.

2. The control device in accordance with claim 1, **characterized in that** it is embodied as an electro-fluidic control device (1), in which at least one control module (16) is embodied as an electrically actuable valve module, which communicates with fluid conduits extending through the support module arrangement (3).

3. The control device in accordance with claim 1 or 2, **characterized in that** electrical signal transmission means (32) of the control device (1) are arranged in the support module arrangement (3) and are electrically connected with the at least one control module (16).

4. The control device in accordance with one of claims 1 to 3, **characterized in that** the control module arrangement (15) has a plurality of control modules (16), which are releasably fixed side-by-side in an alignment direction (5) on the support surface (7), wherein the front (22) of the control module arrangement (15) faces in a direction which is oriented at right angles in respect to the alignment direction (5), and wherein the support module arrangement (3) expediently has a plurality of support modules (4), which are placed directly next to each other in the alignment direction (5) and are respectively embodied for being equipped with at least one control module (16).

5. The control device in accordance with one of claims 1 to 4, **characterized in that** at least one control module (16) has its own information-carrying module (42) individually assigned to it which, in the working position, extends exclusively over this control module (16), wherein the information-carrying section (45) expediently is at least approximately of the same width as the associated control module (16).

6. The control device in accordance with one of claims 1 to 5, **characterized in that** the information-carrying arrangement (38) has several information-carrying modules (42), which are respectively individually assigned to at least one control module (16), and whose information-carrying sections (45) are pivotable independently of each other between the working position and the release position.

7. The control device in accordance with one of claims 1 to 6, **characterized in that** the L-shaped legs (53, 54) of the information-carrying section (45) respectively have a plate-shaped wall section (62), which extends parallel to the pivot axis (46) defined by the hinge means (44), wherein both L-shaped legs (53, 54) suitably have a U-shaped cross section with the U-opening facing the control module (16).

8. The control device in accordance with one of claims 1 to 7, **characterized in that** at least one equipment-bearing area (57) is formed on the information-carrying section (45) for releasably equipping it with an information-carrying element (58) which is shield-shaped, for example.

9. The control device in accordance with one of claims 1 to 8, **characterized in that** the second L-shaped leg (54) is of such a length that in the working position it extends at least approximately as far as the rear of the control module arrangement (15), while it suitably does not project past the rear (23) of the control module arrangement (15).

10. The control device in accordance with one of claims 1 to 9, **characterized in that** snap-in connecting means (63, 68) are provided on the at least one information-carrying module (42) for the releasable connection of the information-carrying section (45) when it takes up the working position, wherein the snap-in connecting means (63) expediently are arranged on the second L-shaped leg (54) and are embodied for being snapped together with the at least one control module (16), in particular for being snapped together with a component of a manually operable auxiliary actuating arrangement (35) embodied as a component of the control module (16).

11. The control device in accordance with claim 10, **characterized in that** the snap-in connecting means (68) are arranged in part on the first L-shaped leg (53) and in part on the fastening section (43) and come into a snapped-in connection with each other for the mutual fixation in place of these two components when the information-carrying section (45) is pivoted into the working position.

12. The control device in accordance with one of claims 1 to 11, **characterized in that** at least one control module (16) is equipped with a manually operable auxiliary actuating arrangement (35), which makes possible an optional manual actuation and over which the second L-shaped leg (54) of the information-carrying section (45), which takes up the working position, extends, wherein, as a function of its design, the information-carrying section (45) either covers the actuating means of the manually operable auxiliary actuating arrangement (35) so that they are inaccessible, or keeps them accessible by means of at least one cutout (64) extending through it.

13. The control device in accordance with one of claims 1 to 12, **characterized in that** the fastening section (43) is fixed in place on the support module arrangement (3) by means of the interposition of a separate base element (47) of the control device (1), wherein the fastening section (43) and the base element (47) are suitably fixed on each other by snap-in connecting means (52).

14. The control device in accordance with one of claims 1 to 13, **characterized in that** by means of at least one strip of flexible material constituting the hinge means (44) the first L-shaped leg (53) and the fastening section (43) are connected with each other to form one piece.

15. The control device in accordance with one of claims 1 to 14, **characterized in that** the hinge means (44) are arranged at least substantially on the same level with the support surface (7) and/or are spaced apart from the front (22) of the control module arrangement (15).

## Revendications

1. Appareil de commande modulaire, en particulier de type électrofluidique, comprenant un ensemble de modules porteurs (3) présentant au moins un module porteur (4) et un ensemble de modules de commande (15) fixé de manière amovible au niveau d'une surface porteuse (7) de l'ensemble de modules porteurs (3), présentant au moins un module de commande (16), et comprenant en outre un ensemble de supports d'informations (38) modulaire présentant au moins un module de support d'informations (42), lequel ensemble de support d'informations est fixé au niveau de l'ensemble de modules porteurs (3) et qui surmonte au moins en partie l'ensemble de modules de commande (15) au niveau de son côté avant (22) et au niveau du côté supérieur (24) opposé à la surface porteuse (7), dans lequel l'au moins un module de support d'informations (42) présente une section de fixation (43) fixée dans la zone du côté avant (22) de l'ensemble de modules de commande (15) au niveau de l'ensemble de modules porteurs (3) et une section de support d'informations (45) en forme de L disposée au niveau de la section de fixation (43) dans la zone de l'extrémité (67) libre de son une, première branche en L (53) de manière à pouvoir pivoter par l'intermédiaire de moyens de charnière (44) de telle manière que la section de support d'informations (45) peut être positionnée au choix dans une position de travail approchée par pivotement de l'ensemble de modules de commande (15) ou dans une position de libération éloignée par pivotement de l'ensemble de modules de commande (15), dans lequel elle dépasse, dans la position de travail, par sa première branche en L (53) le long du côté avant (22) de l'ensemble de modules de commande (15) vers le haut et par la seconde branche en L (54) se raccordant à la première, au moins légèrement au-delà du côté supérieur (24) de l'ensemble de modules de commande (15) en direction du côté arrière (23) de ce dernier et dans lequel elle s'éloigne par pivotement vers l'avant, dans la position de libération, du côté supérieur (24) et du côté avant (22) de l'ensemble de modules de commande (15), **caractérisé en ce que** la seconde branche en L (54) se termine librement au niveau de sa zone d'extrémité opposée à la première branche en L (53) de sorte que l'ensemble de modules de commande (15) n'est pas surmonté au niveau de son côté arrière par la section de support d'informations (45) adoptant la position de travail.

2. Appareil de commande selon la revendication 1, **caractérisé en ce qu'**il est réalisé sous la forme d'un appareil de commande (1) électrofluidique, dans lequel au moins un module de commande (16) est réalisé sous la forme d'un module de soupape pouvant être actionné de manière électrique, qui communique avec des canaux de fluide s'étendant dans l'ensemble de modules porteurs (3).

3. Appareil de commande selon la revendication 1 ou 2, **caractérisé en ce que** sont disposés, dans l'ensemble de modules porteurs (3), des moyens de transmission de signaux (32) électriques de l'appareil de commande (1), lesquels sont en liaison électrique avec l'au moins un module de commande (16).

4. Appareil de commande selon l'une quelconque des revendications 1 à 3, **caractérisé en ce que** l'ensemble de modules de commande (15) présente une multitude de modules de commande (16) fixés de manière amovible au niveau de la surface porteuse (7) dans une direction d'alignement (5) les uns à côté des autres, dans lequel le côté avant (22) de l'ensemble de modules de commande (15) pointe dans une direction orientée à angle droit par rapport à la direction d'alignement (5) et dans lequel l'ensemble de modules porteurs (3) présente de manière appropriée une multitude de modules porteurs (4) placés directement les uns au niveau des autres dans la direction d'alignement (5), lesquels sont réalisés respectivement pour être équipés avec au moins un module de commande (16).

5. Appareil de commande selon l'une quelconque des revendications 1 à 4, **caractérisé en ce qu'**un module de support d'informations (42) propre est associé individuellement à au moins un module de commande (16), lequel module de supports d'informations s'étend dans la position de travail exclusivement au-delà dudit module de commande (16), dans lequel la section de support d'informations (45) présente de manière appropriée au moins approximativement la même largeur que le module de commande (16) associé.

6. Appareil de commande selon l'une quelconque des revendications 1 à 5, **caractérisé en ce que** l'ensemble de supports d'informations (38) contient plusieurs modules de support d'informations (42) associés individuellement respectivement à au moins un module de commande (16), dont les sections de support d'informations (45) peuvent être pivotées indépendamment les unes des autres entre la position de travail et la position de libération.

7. Appareil de commande selon l'une quelconque des revendications 1 à 6, **caractérisé en ce que** les branches en L (53, 54) de la section de support d'informations (45) présentent respectivement une section de paroi (62) en forme de plaque parallèle à l'axe de pivotement (46) défini par les moyens de charnière (44), dans lequel les deux branches en L (53, 54) présentent de manière appropriée une section transversale en forme de U pourvue d'une ouverture en U tournée vers le module de commande (16).

8. Appareil de commande selon l'une quelconque des revendications 1 à 7, **caractérisé en ce qu'**au moins une zone d'équipement (57) destinée à être équipée de manière amovible avec un élément de support d'informations (58) par exemple en forme de panneau est réalisée au niveau de la section de support d'informations (45).

9. Appareil de commande selon l'une quelconque des revendications 1 à 8, **caractérisé en ce que** la seconde branche en L (54) présente une longueur telle qu'elle s'étend dans la position de travail au moins approximativement jusqu'au côté arrière de l'ensemble de modules de commande (15), dans lequel la branche en L ne fait pas saillie de manière appropriée du côté arrière (23) de l'ensemble de modules de commande (15).

10. Appareil de commande selon l'une quelconque des revendications 1 à 9, **caractérisé en ce que** des moyens de liaison par enclenchement (63, 68) servant à enclencher de manière amovible la section de support d'informations (45) adoptant la position de travail sont présents au niveau de l'au moins un module de support d'informations (42), dans lequel les moyens de liaison par enclenchement (63) sont disposés de manière appropriée au niveau de la seconde branche en L (54) et sont réalisés aux fins de l'enclenchement avec l'au moins un module de commande (16), en particulier aux fins de l'enclenchement avec un composant d'un système d'actionnement auxiliaire manuel (35) réalisé en tant que partie intégrante du module de commande (16).

11. Appareil de commande selon la revendication 10, **caractérisé en ce que** les moyens de liaison par enclenchement (68) sont disposés en partie au niveau de la première branche en L (53) et en partie au niveau de la section de fixation (43) et parviennent en prise par enclenchement les uns avec les autres aux fins de la fixation mutuelle desdites deux parties intégrantes quand la section de support d'informations (45) est pivotée dans la position de travail.

12. Appareil de commande selon l'une quelconque des revendications 1 à 11, **caractérisé en ce qu'**au moins un module de commande (16) est équipé d'un système d'actionnement auxiliaire manuel (35) permettant un actionnement manuel optionnel, au-delà duquel s'étend la seconde branche en L (54) de la section de support d'informations (45) adoptant la position de travail, dans lequel la section de support d'informations (45), en fonction de sa configuration, soit maintient les moyens d'actionnement du système d'actionnement auxiliaire manuel (35) recouverts de manière inaccessible soit les maintient accessibles au moyen d'au moins un ajour (64) la traversant.

13. Appareil de commande selon l'une quelconque des revendications 1 à 12, **caractérisé en ce que** la section de fixation (43) est fixée au niveau de l'ensemble de modules porteurs (3) en intercalant une partie de socle (47) séparée de l'appareil de commande (1), dans lequel la section de fixation (43) et la partie de socle (47) sont fixées l'une contre l'autre de manière appropriée par des moyens de liaison par enclenchement (52).

14. Appareil de commande selon l'une quelconque des revendications 1 à 13, **caractérisé en ce que** la première branche en L (53) et la section de fixation (43) sont reliées l'une à l'autre d'un seul tenant par l'intermédiaire d'au moins une entretoise de matériau flexible formant les moyens de charnière (44).

15. Appareil de commande selon l'une quelconque des revendications 1 à 14, **caractérisé en ce que** les moyens de charnière (44) sont disposés au moins sensiblement à la même hauteur que la surface porteuse (7) et/ou à distance avant le côté avant (22) de l'ensemble de modules de commande (15).
